# FASCICULE DE BREVET EUROPEEN

(11) **EP 2 725 141 B1**
(45) Date de publication et mention de la délivrance du brevet: **22.11.2017**
(21) Numéro de dépôt: 13306474.1
(22) Date de dépôt: 25.10.2013
(51) Int. Cl.: E01H 1/00

(54) **Membre articulé comportant un outil de traitement de parois et véhicule de traitement de parois d'un ouvrage**
Mit Gelenken ausgestattetes Glied, das mit einem Wandbehandlungswerkzeug ausgestattet ist, und Fahrzeug zur Wandbehandlung eines Bauwerks
Jointed segment comprising a wall-treatment tool and vehicle for treating the walls of a structure

(30) Priorité: 26.10.2012 FR 1260244
(43) Date de publication de la demande: 30.04.2014
(73) Titulaire: COLAS, 92100 Boulogne-Billancourt (FR)
(72) Inventeur: Maranzana, Marc, 74500 Evian (FR)
(74) Mandataire: Jacobacci Coralis Harle

(56) Documents cités:
- WO-A1-2012/059868
- DE-A1- 4 423 376
- DE-U1-202011 001 292
- FR-A1- 2 584 747

## Description

La présente invention concerne un membre articulé comportant un outil de traitement de parois d'un ouvrage, en particulier un organe de lavage de parois de tunnel, ainsi qu'un véhicule de traitement de parois d'un ouvrage comportant un ou, de préférence, plusieurs de ces membres articulés. Elle a des applications dans le domaine de l'entretien des ouvrages routiers ou autres et de la fabrication des engins permettant cet entretien.

On connaît des engins de nettoyage de parois. En général, comme décrit dans les documents ES 1 025 055, EP 2 159 329, GB 1 0380 924 ou US 5 280 662, des bras articulés portant à leurs extrémités des moyens de lavage sont mis en oeuvre. Ces bras sont de type coulissant/télescopique pour un déplacement linéaire et/ou de type articulation en pivot entre leurs extrémités pour flexion/extension. Il en résulte un encombrement important, en particulier lorsque les bras sont ramenés à leur position de repos/stockage. Cet encombrement a pour conséquence de réduire les capacités d'emport des engins du fait qu'un volume non négligeable doit être occupé par les bras au repos.

On connait également par les documents FR2 584 747, WO2012/059868 et DE 20 2011 001 292 U des dispositifs de nettoyage de voûtes de tunnels, à bras articulés, mais ces dispositifs ne mettent pas en oeuvre un pantographe en Z dont l'extrémité se déplace dans un plan. En particulier, dans FR2 584 747 les deux bras 4b et 4c ont des mouvements indépendants commandés par deux vérins indépendants, 21 et 28 respectivement. Dans WO2012/059868, le mouvement de l'extrémité des bras (Figure 5) n'est pas dans un plan. Enfin, dans DE 20 2011 001 292 U l'agencement des bras s'apparente à celui d'une excavatrice classique. Quant à lui, le document DE44 23 376 montre un dispositif de pantographe à entrecroisement de bras en ciseaux.

En outre, du fait du porte-à-faux et/ou de la distance entre l'engin et les moyens de lavage portés, lorsque les bras sont déployés et opérationnels, les trépidations ou oscillations de l'engin sont fortement amplifiées et des instabilités peuvent également se produire du fait du jeu nécessaire des articulations. La complexité intrinsèque des commandes de bras, en particulier pour les bras commandés en flexion/extension, en est augmentée si l'on souhaite un suivi correct des parois lors du déplacement de l'engin. Si les commandes sont gérées par un opérateur humain, celui-ci doit porter une attention poussée et continue à ce suivi et la vitesse de nettoyage doit être réduite pour tenir compte des capacités humaines. Dans le cas de commandes plus ou moins automatisées, les algorithmes qu'elles utilisent deviennent complexes et des phénomènes parasites peuvent apparaître.

Il en résulte qu'en général, les performances en termes de qualité et de vitesse de nettoyage sont médiocres et peuvent même être insuffisantes dans le cas de certaines formes de voûtes de tunnel.

La présente invention propose l'utilisation d'un pantographe au sein d'un membre articulé pouvant se rétracter ou se déployer et portant un outil de traitement de la surface d'une paroi d'un ouvrage et, en particulier, portant un organe de lavage de parois pour un traitement qui est un lavage. Dans une modalité de réalisation particulière, le pantographe est un modèle connu et utilisé dans le domaine des chemins de fer pour le captage de courant afin de simplifier la réalisation du membre articulé. Grâce au pantographe, l'encombrement du membre à l'état rétracté est minimal et, à l'état déployé, le membre est plus stable et mieux contrôlable. En effet, l'extrémité du pantographe qui est commandé par un système unique de vérin(s), se déplace dans un plan, ce qui simplifie le contrôle du positionnement de l'outil contrairement aux systèmes de bras classiques, notamment commandés individuellement, dont les extrémités des bras suivent des courbes complexes.

Ainsi, l'invention concerne un membre articulé comportant un outil pour le traitement de parois d'un ouvrage, ledit membre étant constitué sur sa longueur de bras montés au moins en série et articulés entre eux pour permettre au membre de se rétracter ou de se déployer, ledit membre ayant, d'une part, une extrémité proximale pourvue de moyens pour son montage sur un véhicule adapté à se déplacer le long dudit ouvrage et, d'autre part, une extrémité distale portant l'outil.

Selon l'invention, deux au moins des bras forment un pantographe dont les mouvements de repliement et de dépliement sont commandés par au moins un vérin double effet pour provoquer une translation de l'outil.

Ainsi, le membre articulé comporte au moins un organe translatif de type pantographe permettant de déplacer l'extrémité, côté distal dudit organe translatif, le long d'un plan de translation déterminé, entre une position repliée et des positions dépliées dudit organe translatif grâce à un ou plusieurs vérins double effet. L'objet de l'invention est défini dans la revendication 1. En outre, dans divers modes de mise en oeuvre de l'invention de procédé, les moyens suivants pouvant être utilisés seuls ou selon toutes les combinaisons techniquement possibles, sont employés :
- dans le cas de plusieurs pantographes en série, tous les pantographes ont le même plan de translation déterminé,
- dans le cas de plusieurs pantographes en série, les plans de translation déterminés des pantographes sont dans des plans décalés et parallèles,
- le membre articulé comporte un étage de pantographe,
- le membre articulé comporte deux étages en série de pantographes, les pantographes des étages étant du même type en losange ou en Z ou à bras en ciseaux, ou étant de types différents,
- le membre articulé comporte au moins deux étages en série de pantographes, les pantographes des étages étant du même type en losange ou en Z ou à bras en ciseaux, ou étant de types différents,
- le membre articulé comporte en outre du/des pantographe(s), un dispositif à bras télescopique monté en série le long dudit membre, le dispositif à bras télescopique étant actionné par un ou plusieurs vérins double effet,
- dans le cas où le membre articulé comporte plusieurs pantographes en série, le dispositif à bras télescopique en série peut être installé d'un côté ou de l'autre des pantographes en série ou entre lesdits pantographes,
- de préférence, en position de travail, le bras escamotable est sensiblement dans le plan de translation,
- le bras escamotable s'escamote en cas de choc sur l'outil fixé à l'extrémité distale du membre articulé,
- le bras escamotable comporte plusieurs positions d'escamotage,
- les positions repliée et escamotée du bras escamotable sont les mêmes, leurs contributions dans la hauteur du membre articulé étant minimale,
- le bras escamotable est actionné par un ou plusieurs vérins double effet,
- le bras escamotable est en outre un bras télescopique,
- le bras escamotable est essentiellement droit,
- l'escamotage est obtenu par action du ou des vérins dudit bras escamotable,
- l'escamotage est obtenu par action d'une force dont la source est extérieure au membre articulé et dont la valeur est supérieure à un seuil déterminé, notamment force suffisante sur l'outil fixé à l'extrémité distale dudit membre et créée par un obstacle,
- le bras escamotable est disposé entre l'outil fixé à l'extrémité distale du membre articulé et le/les pantographe(s),
- l'outil est fixé à l'extrémité distale du membre articulé par l'intermédiaire d'une articulation de jonction,
- l'outil est fixé à l'extrémité distale du membre articulé par l'intermédiaire d'une articulation de jonction de préférence pour pivoter autour d'un axe de pivotement sensiblement perpendiculaire aux axes d'articulation des bras du pantographe,
- l'articulation de jonction est une articulation de rotation autour d'un axe,
- l'articulation de jonction est une articulation de rotation dans un plan,
- l'articulation de jonction est une articulation de rotation dans un espace à trois dimensions,
- l'articulation de jonction comporte des moyens de stabilisation en orientation ramenant l'articulation vers une position moyenne lorsqu'une force dont la source est extérieure au membre articulé et l'ayant déplacée cesse d'exercer son effet,
- les moyens de stabilisation sont des amortisseurs,
- les moyens de stabilisation sont des ressorts,
- l'articulation de jonction comporte des moyens de commande d'orientation,
- les moyens de commande d'orientation de l'articulation de jonction sont un ou plusieurs vérins double effets ou tilts,
- le membre articulé comporte dans l'ordre, entre son extrémité proximale et son extrémité distale, un pantographe à deux bras articulés de type en Z et un bras escamotable, l'outil étant fixé à l'extrémité distale du bras escamotable par l'intermédiaire d'une articulation de jonction et le pantographe est replié ou dépliée grâce à au moins un vérin double effet, le bras escamotable est placé en position de travail ou en position repliée grâce à au moins un vérin double effet et l'outil est orienté grâce à des moyens de commande d'orientation à vérins,
- les vérins sont des vérins électromécaniques,
- les vérins sont des vérins pneumatiques,
- les vérins sont des vérins hydrauliques ou tilts,
- le membre articulé comporte en outre un support basculant fixé à l'extrémité proximale des bras dudit membre, en série avec eux, ledit support basculant permettant de fixer le membre articulé sur le véhicule, le support basculant tournant dans un plan perpendiculaire à un axe de basculement fixé sur le véhicule,
- l'axe de basculement est parallèle à la longueur du véhicule et donc à la direction de déplacement du véhicule,
- le support basculant a une forme générale en segment de disque, la pointe du segment de disque comportant un palier tournant autour de l'axe de basculement, le/les membres articulés étant fixés sur le bord externe du segment de disque et, dans le cas de plusieurs membres articulés, dans des positions angulaires décalées,
- le segment de disque est étendu selon un angle compris entre 15° et 150°,
- le bord externe du segment de disque comporte des plats destinés à la fixation des membres articulés,
- le segment de disque est ajouré,
- le support basculant a une forme générale en triangle, la pointe inférieure du triangle comportant un palier tournant autour de l'axe de basculement, le/les membres articulés étant fixés sur le bord externe du triangle opposé à la pointe inférieure et, dans le cas de plusieurs membres articulés, dans des positions angulaires décalées le long du bord externe,
- l'angle du triangle côté pointe inférieure est compris entre 15° et 150°,
- le plan de translation déterminé du pantographe est perpendiculaire à l'axe de basculement,
- le plan de translation déterminé du pantographe porte l'axe de basculement,
- le plan de translation déterminé du pantographe est parallèle à l'axe de basculement
- l'extrémité proximale des bras en série est fixée d'une manière rigide sur le support basculant,
- le membre articulé comporte en outre sur au moins une partie de sa hauteur des bras en parallèles, notamment des pantographes montés en parallèles,
- les pantographes en parallèles suivent des mouvements parallèles lors de leurs déplacements entre la position repliée et les positions dépliées, afin de garder une direction de déplacement de l'outil dans un même plan,
- les pantographes en parallèles suivent des mouvements différents lors de leurs déplacements entre la position repliée et les positions dépliées, afin de faire basculer le plan de déplacement de l'outil,
- l'outil est un organe de lavage,
- l'outil est un organe de traitement de surface,
- l'outil est un organe d'élagage,
- l'outil est un organe de peinture,
- l'outil est un organe d'analyse et/ou mesure de surface,
- l'outil est un organe de lavage et le membre articulé est adapté à un traitement de parois qui est un lavage de parois d'un ouvrage qui est un tunnel,
- l'organe de lavage comporte au moins un rouleau brosse rotatif,
- l'organe de lavage comporte au moins un disque de brossage rotatif,
- l'organe de lavage comporte au moins une rampe d'arrosage.

Dans le cadre d'un membre avec un pantographe en Z, l'invention concerne un membre articulé comportant un outil pour le traitement de parois d'un ouvrage, ledit membre étant constitué sur sa longueur de bras montés au moins en série et articulés entre eux pour permettre au membre de se rétracter ou de se déployer, ledit membre ayant, d'une part, une extrémité proximale pourvue de moyens pour son montage sur un véhicule adapté à se déplacer le long dudit ouvrage et, d'autre part, une extrémité distale portant l'outil, deux au moins des bras formant un pantographe à deux bras articulés de type en Z constitués, respectivement, d'une part, d'un bras principal inférieur et de son contre-bras inférieur et, d'autre part, d'un bras principal supérieur et de son contre-bras supérieur, le bras principal inférieur et de son contre-bras inférieur étant articulés à une de leurs deux extrémités respectives à un même support, ledit pantographe en Z comporte au moins un vérin double effet étendu(s) entre le support et le contre-bras inférieur et il est configuré afin que, lors de ses mouvements de repliement et de dépliement, son extrémité distale se translate le long d'un plan de translation déterminé, lesdits mouvements de repliement et de dépliement dudit pantographe en Z étant commandés par ledit au moins un vérin double effet.

Dans une modalité de réalisation particulière, le bras principal inférieur, le contre-bras inférieur et le bras principal supérieur sont des plaques métalliques ajourées et le contre-bras supérieur est constitué de deux tiges. Dans des variantes, le membre articulé comporte deux étages en série de pantographes, les pantographes des étages étant de même type en Z ou étant de types différents dont au moins un étant de type en Z, le/les autres étant de types en losange ou à bras se croisant en ciseaux.

L'invention concerne également un véhicule de traitement de parois d'un ouvrage, tel qu'il comporte au moins un membre articulé selon l'invention et au moins un support basculant de fixation de membre(s) articulé(s) et l'extrémité proximale du membre est fixée au véhicule par l'intermédiaire dudit support basculant, le support basculant tournant perpendiculairement à un axe de basculement parallèle à la direction de déplacement du véhicule et permettant de déplacer l'outil dans un plan de balayage perpendiculaire à la direction de déplacement du véhicule, un même support basculant pouvant recevoir un ou plusieurs membres articulés, et dans le cas où un même support basculant reçoit plusieurs membres articulés, lesdits membres articulés sont fixés sur le support basculant en des positions angulaires distinctes autour de l'axe de basculement.

Dans des variantes de réalisation du véhicule :
- le véhicule est un véhicule routier, ferroviaire ou fluvial,
- le véhicule est automobile,
- le véhicule est automoteur,
- le véhicule comporte une source d'énergie propre/autonome,
- l'outil est un organe de lavage,
- l'ouvrage est un tunnel,
- l'extrémité proximale du membre articulé est fixée d'une manière rigide sur le support basculant,
- le/les membres articulés sont fixés au bâti du véhicule directement ou par l'intermédiaire d'un/de supports basculants,
- le/les membres articulés, directement ou par l'intermédiaire d'un/de supports basculants, sont fixés au véhicule par l'intermédiaire d'un châssis escamotable pouvant être monté ou démonté du véhicule,
- le véhicule est une remorque,
- le véhicule est un engin automoteur,
- le véhicule comporte un châssis escamotable pouvant être monté ou démonté du véhicule et le/les membres articulés, directement ou par l'intermédiaire d'un/de supports basculants, sont fixés audit châssis escamotable afin de permettre une autre utilisation audit véhicule lorsque ledit châssis avec ses membres articulés est démonté du véhicule,
- le véhicule ou le châssis comporte en outre au moins une citerne de réserve de fluide(s) pour le lavage,
- le véhicule comporte en outre des moyens de contrôle manuels de positionnement des outils des membres articulés,
- le véhicule comporte en outre des moyens de contrôle mixtes manuels et automatisés de positionnement des outils des membres articulés,
- le véhicule comporte en outre des moyens de contrôle automatisés de positionnement des outils des membres articulés,
- les moyens de contrôle manuels sont actionnables à partir d'une cabine de conducteur du véhicule,
- les moyens de contrôle manuels sont actionnables à partir d'une cabine d'opérateur de lavage,
- les moyens de contrôle manuels sont actionnables à partir d'un pupitre portable par un opérateur,
- le pupitre portable est relié aux moyens de contrôle manuels par une liaison filaire,
- le pupitre portable est relié aux moyens de contrôle manuels par une liaison sans fil,
- les moyens de contrôle de positionnement comportent des capteurs de position,
- les capteurs de position sont des capteurs à contact et/ou des capteurs à distance, notamment optiques ou à ultrasons pour ces derniers,
- les moyens de contrôle de positionnement comportent des capteurs de force,
- dans le cas d'un véhicule à châssis escamotable, au moins une partie des moyens de contrôle est placée sur le châssis.

La présente invention va maintenant être exemplifiée sans pour autant en être limitée avec la description qui suit en relation avec les figures suivantes:
les Figures 1a, 1b et 1c qui représentent des exemples schématiques de pantographes, respectivement des pantographes de types en losange, en Z, utilisé dans un membre articulé de l'invention, et en ciseaux,
la Figure 2 qui représente une vue de l'arrière d'un véhicule automobile routier, portant des membres articulés avec leurs organes de lavage, déployés, en position de lavage d'une paroi d'un ouvrage,
la Figure 3 qui représente une vue de l'arrière du véhicule de la Figure 2 portant des membres articulés avec leurs organes de lavage, ceux-ci étant cette fois rétractés en position de stockage, au repos dans le gabarit général dudit véhicule,
les Figures 4a et 4b qui représentent des vues en perspective, latérales, d'un châssis escamotable démonté d'un véhicule et portant des membres articulés avec leurs organes de lavage, respectivement déployés en position de lavage et rétractés en position de stockage, au repos,
la Figure 5 qui représente une vue en perspective du véhicule de la Figure 2 portant des membres articulés avec leurs organes de lavage, déployés, en position de lavage,
la Figure 6, qui représente une vue en perspective d'un membre articulé avec son organe de lavage, en position rétractée,
la Figure 7, qui représente une vue en perspective d'un membre articulé avec son organe de lavage, en position déployée, et
la Figure 8, qui représente une vue en perspective d'un membre articulé avec son organe de lavage, en position déployée mais avec son bras escamotable partiellement escamoté.

Sur les Figures 1a, 1b, 1c, on a représenté trois exemples schématiques de pantographes 1a', 1b' et 1c' de structures différentes.

Sur la Figure 1a, le pantographe schématisé 1a' est de type en losange. Il comporte un bâti 21 sur lequel sont articulés quatre bras inférieurs 12a, 12b, 12c, 12d, parallèles deux à deux : 12a parallèle à 12b et 12c parallèle à 12d, et opposés deux à deux : 12a opposé à 12c et 12b opposé à 12d. A l'extrémité supérieure de chaque bras inférieur est articulé un bras supérieur correspondant, soit : pour 12a le bras supérieur 13a, pour 12b le bras supérieur 13b, pour 12c le bras supérieur 13c et pour 12d le bras supérieur 13d. Les quatre bras supérieurs 13a, 13b, 13c, 13d sont parallèles deux à deux : 13a parallèle à 13b et 13c parallèle à 13d, et opposés deux à deux : 13a opposé à 13c et 13b opposé à 13d. Les extrémités supérieures des quatre bras supérieurs 13a, 13b, 13c, 13d sont articulés à un plateau 20. Des lignes discontinues ont été dessinées pour représenter les axes des articulations. Des tiges de renfort 22 permettent de maintenir les bras parallèles entre eux aussi bien en position repliée (aplatie) que dépliée (comme représenté) du pantographe 1a'. Un actionneur (non représenté) permet de déployer ou replier le pantographe. Grâce aux dispositions et articulations entre les bras, le plateau 20 peut se déplacer en translation verticale lorsque le pantographe se replie ou se déplie.

Sur la Figure 1b, le pantographe schématisé 1b' est de type en Z. Le pantographe en Z 1b' repose sur un bâti 21' sur lequel sont articulés, d'une part, un bras inférieur 12' et, d'autre part, un contre-bras inférieur ou bielle inférieure 15'. Un bras supérieur 13' et un contre-bras supérieur ou bielle supérieure 16' sont articulés aux bras inférieur 12' et au contre-bras inférieur/bielle inférieure 15'. Un plateau 20' est fixé à l'extrémité supérieure du pantographe. Un actionneur (non représenté) permet d'actionner au niveau du bâti les bras et contre-bras/bielles pour déployer ou replier le pantographe. Grâce aux dispositions et articulations entre les bras et contre-bras/bielles, le plateau 20' peut se déplacer en translation verticale lorsque le pantographe se replie ou se déplie.

Dans l'application d'un pantographe au membre articulé de la présente invention, décrite en détail dans la suite et en relation avec les Figures 2 et suivantes, c'est un pantographe de ce type, en Z, qui a été mis en oeuvre. En conséquence, les références numériques concernant le pantographe, les bras et contre-bras/bielles du pantographe desdites Figures seront les mêmes, au prime d'indice près, que celles de la Figure 1b. En outre, cette application concerne le lavage de parois d'un tunnel routier et le véhicule porteur des membres articulés est ici un véhicule automobile de type camion. Toutefois, les membres articulés peuvent être mis en oeuvre dans d'autres applications que le lavage de tunnel et, par exemple, la peinture de parois, des traitements de surface (anti mousse, hydrofuge...), ou pour l'analyse de surface (vidéo par exemple pour voir l'état des ouvrages). Ainsi, les outils portés par les membres articulés peuvent être des plus divers, organes de lavage, outils de peinture, de décapage, d'observation, de mesure... Les ouvrages, outre les tunnels, peuvent être des voûtes de ponts, des murs anti-bruit, des murs de bâtiment... De même, les membres articulés peuvent être véhiculés par d'autres moyens qu'un véhicule automobile et, par exemple, une remorque routière, un wagon ferroviaire ou une draisine, une péniche ou un navire...

Sur la Figure 1c, le pantographe schématisé 1c' est de type en ciseaux dans lequel les bras se croisent en X en étant articulés entre eux au niveau du croisement. Le pantographe peut comporter un ou plusieurs étages de bras en X, articulés entre eux entre chaque étage. Sur la Figure 1c, un seul étage est mis en oeuvre. Une paire de bras se croisant en X, 23a 24a (premier élément de la paire) et 23b 24b (second élément de la paire) sont montés parallèlement entre un support 21 en bas et un plateau 27 en haut. Les extrémités inférieures des bras 24a et 24b sont fixées articulées au support 21. Les extrémités supérieures des bras 23a et 23b sont fixées articulées au plateau 27. Les extrémités inférieures des bras 23a et 23b et les extrémités supérieures des bras 24a et 24b sont munies de moyens de roulement pour pouvoir se déplacer sur le support 21 et sous le plateau 27. Un vérin 25 permet de déplacer les bras pour faire monter ou descendre le plateau 27. Pour la présente application, on utilise un pantographe de type en Z et, dans une modalité de réalisation simplifiée, un pantographe de type utilisé pour le captage de courant sur les locomotives électriques et modifié pour la présente application et pour lesquels une longue expérience est disponible. Toutefois, dans l'exemple de réalisation représenté sur les figures, et afin d'obtenir une résistance mécanique améliorée et une plus grande stabilité, on a mis en oeuvre pour les bras du pantographe en Z des plaques métalliques et pas seulement des tubes.

Dans l'exemple représenté, les membres articulés à organes de lavage sont montés sur un véhicule automobile de type camion 10 et, plus particulièrement, sur un châssis arrière d'un semi-remorque. Dans cet exemple, les membres articulés à organes de lavage sont montés sur un châssis qui est amovible du véhicule 10, c'est-à-dire que le châssis peut être monté ou démonté du véhicule.

Sur la Figure 2, les membres articulés 2a-2h sont tous déployés afin que les organes de lavage 3 de type rouleau rotatif (les moyens de pulvérisation d'eau et/ou de substance de lavage ne sont pas représentés pour simplifier les figures) puissent s'appliquer sur la paroi du tunnel 11 en recouvrement de leurs trajectoires respectives afin qu'une surface déterminée en arc de la paroi soit lavée sur tout cet arc en un seul passage et en évitant de laisser des bandes non lavées dans ledit arc.

Pour chaque membre articulé 2a-2h, on trouve dans l'ordre entre le véhicule, côté de l'extrémité proximale dudit membre, et l'organe de lavage, côté de l'extrémité distale dudit membre :
un support 4 ou 5 permettant de fixer le membre articulé sur le véhicule,
un élément translatif qui est un pantographe à deux bras articulés en Z 1b,
un bras escamotable 9,
une articulation de jonction 8, et
l'organe de lavage 3.

Le support 4 est un support basculant en arc ou triangle 4 commun à plusieurs membres articulés ayant une forme générale en segment de disque, la pointe du segment de disque comportant un palier tournant autour de l'axe de basculement. Les membres articulés sont fixés sur le bord externe du segment de disque dans des positions angulaires décalées, ce bord externe comportant des plats destinés à la fixation desdits membres articulés et présentant donc une forme en diamant à facettes.

Dans le mode de réalisation représenté, le support 4 en forme de section de diamant, est un simple cadre dont la pointe comporte une articulation et dont l'axe de basculement 28 est sur la longueur du véhicule et dont le basculement est assuré par des vérins double effet 7. Le support 4 est disposé dans un berceau 29 fixe entre les deux bords duquel berceau il peut basculer.

Le support 5 est un support basculant simple 5 pour un seul membre articulé, voire deux membres 2d 2e comme dans l'exemple représenté.

Dans une variante non représentée, le support simple est de type linéaire et peut se déplacer sur la largeur du véhicule. Dans d'autres variantes non représentées, le/les supports sont de type mixte basculants et linéaire.

Ces supports sont actionnés par des vérins doubles effets et permettent de déplacer les membres articulés dans des positions rétractées de stockage ou déployées fonctionnelles que l'on comprend mieux en comparant les Figures 2 à 5.

Le pantographe 1b est actionné par un ou plusieurs vérins double effet permettant de le replier ou de le déplier. En position repliée, les bras des pantographes sont amenés à se rejoindre grâce à l'action de vérins double effets permettant aussi, inversement, de les faire passer dans des positions dépliées.

Le bras escamotable 9 peut basculer entre une position de travail fixe dans laquelle la contribution du bras escamotable dans la hauteur/longueur du membre articulé est maximale, et une position escamotée. Le bras escamotable 9 permet à la partie distale du membre articulé et plus particulièrement à son organe de lavage, de s'escamoter/s'effacer lorsque celui-ci heurte un obstacle. Un système d'escamotage passif à ressort peut être mis en oeuvre ou, dans des variantes plus évoluées, actifs avec des capteurs de force ou choc et des vérins. Dans une variante, des moyens de commande manuels et/ou automatisés permettent également l'escamotage/effacement du bras escamotable 9 sans contact direct avec un obstacle mais préventivement à un choc. A cette fin, des moyens d'actionnement de type vérins sont mis en oeuvre.

L'articulation de jonction 8, autorise des mouvements de l'organe de lavage par rapport au bras escamotable et, de préférence, dans un plan perpendiculaire à l'axe de déplacement du véhicule, ce dernier axe étant parallèle à l'axe principal de l'ouvrage, dans cet exemple un tunnel. L'articulation peut comporter des moyens de rappel à une position de repos passifs, de type ressorts, ou actifs, de type vérins.

L'organe de lavage 3 est ici de type brosse rotative avec jets (non représentés).

La commande générale de chaque vérin ou d'une partie de ceux-ci peut être manuelle, mais, de préférence, une partie de la commande ou une vérification de commande, de chaque vérin est automatisée de telle manière que des commandes dangereuses ou excessives ne puissent mettre en danger l'équipement, voire le personnel. En particulier, des capteurs de force peuvent détecter des efforts excessifs ou chocs empêchant des commandes dangereuses ou, mieux, permettant d'escamoter ou replier au moins en partie le membre articulé. De même, l'accès à la plateforme constituée de préférence par un châssis amovible du véhicule et portant les membres articulés, peut être sécurisé en en empêchant l'accès ou en bloquant toute commande de membre, voire le mouvement du véhicule en cas de présence humaine. Il est en effet préférable d'éviter que la rétractation d'un membre, voir l'escamotage d'un bras ne vienne blesser une personne présente sur la plateforme du véhicule.

Sur la Figure 2, le véhicule ayant été placé en mode de lavage, les membres articulés ont été déployés et le support basculant 4 commun aux membres articulés 2a, 2b et 2c a été basculé vers le haut. Par contre, le support basculant 5 a lui été basculé vers le bas.

Sur la Figure 3, le véhicule ayant été placé en mode de stockage/transport des membres articulés, les membres ont été rétractés et le support basculant 4 commun aux membres articulés 2a, 2b et 2c a été basculé vers le bas. Par contre, le support basculant 5 a lui été basculé vers le haut. Les membres articulés 2f, 2g, 2h rétractés, plus en avant sur le véhicule, ne sont pas visibles sur la Figure 3 car masqués par la réserve liquide de lavage 6.

Les Figures 4a, 4b et 5 permettent de mieux distinguer les membres articulés 2f, 2g, 2h et leur support basculant 4 commun ainsi que les autres organes utiles au lavage et en particulier la réserve liquide de lavage 6. Sur les Figure 4a et 4b, le châssis escamotable a été démonté du véhicule et, Figure 4a, les membres articulés sont en position de travail et, Figure 4b, en position de repos.

De préférence, l'énergie nécessaire au fonctionnement de cet ensemble est fournie par le moteur du véhicule automoteur. Dans une variante, un générateur d'énergie est installé sur le châssis portant les membres articulés.

Les Figures 6 à 8 permettent de mieux visualiser un membre articulé, dans cet exemple le 2a, avec son organe de lavage 3 de type rouleau brosse allongé à l'extrémité distale.

Sur la Figure 6, le membre articulé est rétracté et sa hauteur est minimale. Il est également rétracté d'une manière compacte car l'organe de lavage est disposé de telle manière que l'axe du rouleau est sensiblement parallèle aux bras du membre articulé. Le pantographe 1b est replié et le bras escamotable 9 est dans sa position repliée.

Le membre articulé 2a comporte entre son extrémité proximale, en bas de la Figure 6, et son extrémité distale: le pantographe 1b constitué d'un bras principal inférieur 12 et d'un bras principal supérieur 13 articulé au précédent et avec leurs contre-bras/bielles inférieur/e 15 et supérieur/e 16 respectifs/ves, puis un bras escamotable 9 articulé audit pantographe, puis l'articulation de jonction 8 et, enfin, l'organe de lavage 3. Ces bras sont actionnés par des vérins 14 à double effet permettant de rétracter ou déployer le membre articulé en agissant sur le pantographe 1b ou sur le bras escamotable 9.

Sur la Figure 7, le membre articulé 2a est complètement déployé et l'organe de lavage, qui a été basculé autour de son articulation de jonction 8, est à une hauteur maximale. Le pantographe 1b a été déplié et le bras escamotable 9 est dans sa position de travail. Par actionnement des vérins 14 du pantographe 1b, il est possible, par translation, de faire monter plus ou moins en fonction des besoins, l'organe de lavage qui est au bout du bras escamotable 9.

Sur la Figure 8, le membre articulé 2a a rencontré un obstacle (non représenté) au niveau de son organe de lavage 3 et le bras escamotable 9 s'est escamoté, faisant reculer et descendre l'organe de lavage. Le terme « reculer » signifie que l'organe de lavage va dans un sens opposé au sens de déplacement du véhicule de lavage afin de ne pas résister à l'obstacle rencontré lors de l'avance du véhicule. Ainsi, dans cette modalité de réalisation, l'escamotage du bras escamotable se fait vers l'arrière, dans le sens opposé du déplacement du véhicule portant le membre articulé. De même, dans cet exemple, l'escamotage est actif en ce sens que lorsque des capteurs d'obstacle ont détecté un obstacle, ils commandent les vérins 14 du bras escamotable pour provoquer l'escamotage. Dans des variantes, des moyens d'escamotage passifs à ressorts peuvent être utilisés seuls ou en complément des vérins à commande active. Enfin, dans le cas d'une commande active par les capteurs d'obstacle, ces derniers peuvent, en plus, commander les vérins 14 du pantographe 1b pour replier le pantographe.

Afin de mieux faire comprendre le fonctionnement du pantographe 1b, on a représenté sur la Figure 8 les axes d'articulation 17 des deux bras principaux 12, 13 et des contre-bras/bielles, inférieur/e 15 et supérieur/e 16 de celui-ci. Dans cet exemple de réalisation, le bras principal inférieur 12 et son contre-bras/bielle inférieur/e 15 sont des plaques ajourées, tout comme le bras principal supérieur 13. Par contre, le contre-bras 16 du bras principal supérieur 13 est constitué de deux tiges. Le fonctionnement de ce pantographe 1b est similaire à celui du pantographe 1b' présenté précédemment. Le bras escamotable 9 est, quant à lui, articulé selon l'axe 18 à l'extrémité distale du pantographe 1b. Ces axes d'articulation 17 et 18 restent parallèles entre eux lorsque le membre articulé est rétracté ou déployé. L'organe de lavage, grâce à son articulation de jonction 8 peut pivoter dans un plan parallèle à ces axes d'articulation 17 et 18. L'axe de pivotement 19 de l'articulation de jonction 8 est perpendiculaire aux axes d'articulation 17 et 18

Dans une modalité particulièrement évoluée de contrôle du fonctionnement des membres articulés et des organes de lavage pendant les opérations de lavage au cours desquelles ceux-ci se déplacent le long de l'ouvrage, des moyens de contrôle automatisés à capteurs optiques permettent de détecter un obstacle, par exemple un panneau d'affichage ou un ventilateur, avant qu'un organe de lavage, voire même un/des bras d'un membre articulé, ne vienne le heurter. Ces moyens optiques mettent en oeuvre des caméras et permettent des mesures de distance dans leur champ de vision commun. Des moyens de contrôle pour détection d'obstacles plus classiques peuvent être utilisés en complément/redondance des précédents ou être utilisés seuls. Ces moyens peuvent mettre en oeuvre des capteurs d'obstacle/mesure de distance, de préférence par ultrasons, des perches à détection de contact... Enfin, en dernière ligne de défense contre les obstacles, des capteurs de contrainte peuvent être installés sur certaines des articulations pour détecter des chocs. En cas de détection d'obstacle ou de choc, certains des vérins du membre articulé sont actionnés afin de faire redescendre et/ou escamoter l'organe de lavage. On rappelle à ce sujet qu'il existe également une ligne de défense mécanique contre les obstacles grâce au bras escamotable installé le long du membre articulé et qui permet l'effacement dudit membre en cas de choc mécanique de l'organe de lavage sur un obstacle.

De préférence, les moyens de contrôle sont de type mixte, c'est-à-dire à la fois manuels et automatisés. Par exemple, la montée et mise en place de l'organe de lavage de chaque membre articulé se fait manuellement et la détection d'obstacle se fait automatiquement, un opérateur pouvant toutefois assurer manuellement la redescente et/ou l'escamotage de l'organe de lavage s'il le souhaite. En outre, de préférence, les moyens de contrôle pour leur partie automatisée sont débrayable pour passer en contrôle manuel total si nécessaire.

Dans une variante, le châssis portant les membres articulés est disposé à l'intérieur d'un conteneur normalisé de transport de fret dont les parois sont amovibles afin de libérer les membres articulés pour qu'ils puissent opérer. Lors du transport ou du stockage, les membres articulés repliés sont protégés par les parois du conteneur remises en place pour le fermer.

## Revendications

1. Membre articulé (2a-2h) comportant un outil (3) pour le traitement de parois d'un ouvrage (11), ledit membre étant constitué sur sa longueur de bras (9, 12, 13) montés au moins en série et articulés entre eux pour permettre au membre de se rétracter ou de se déployer, ledit membre ayant, d'une part, une extrémité proximale pourvue de moyens pour son montage sur un véhicule (10) adapté à se déplacer le long dudit ouvrage et, d'autre part, une extrémité distale portant l'outil, deux au moins des bras (12, 13) formant un pantographe à deux bras articulés du type en Z (1b, 1b') constitués, respectivement, d'une part d'un bras principal inférieur (12) et de son contre-bras inférieur (15) et d'autre part, d'un bras principal supérieur (13) et de son contre-bras supérieur (16), le bras principal inférieur (12) et son contre-bras inférieur (15) étant articulés à une de leurs deux extrémités respectives à un même support (21),
ledit pantographe en Z comportant au moins un vérin double effet (14) étendu(s) entre le support (21) et le contre-bras inférieur (15) et est configuré afin que, lors de ses mouvements de repliement et de dépliement, son extrémité distale se translate le long d'un plan de translation déterminé, lesdits mouvements de repliement et de dépliement dudit pantographe en Z étant commandés par ledit au moins un vérin double effet (14), le membre articulé comportant en outre un bras escamotable (9) monté en série sur la longueur dudit membre, ledit bras escamotable (9) pouvant basculer entre une position de travail fixe dans laquelle la contribution du bras escamotable dans la hauteur du membre articulé est maximale, et une position escamotée, la contribution du bras escamotable dans la hauteur du membre articulé étant réduite dans ladite position escamotée, et le bras escamotable (9) comportant en outre une position repliée dans laquelle la contribution du bras escamotable dans la hauteur du membre articulé est minimale,
ledit membre articulé comportant dans l'ordre entre son extrémité proximale et son extrémité distale : le pantographe à deux bras articulés du type en Z (1b, 1b') et le bras escamotable (9).

2. Membre articulé (2a-2h) selon la revendication 1, **caractérisé en ce que** le bras principal inférieur (12), le contre-bras inférieur (15) et le bras principal supérieur (13) sont des plaques métalliques ajourées et **en ce que** le contre-bras supérieur (16) est constitué de deux tiges.

3. Membre articulé (2a-2h) selon la revendication 1 ou 2, **caractérisé en ce qu'**il comporte deux étages en série de pantographes, les pantographes des étages étant du même type en Z (1b, 1b'), ou étant de types différents dont au moins un étant du type en Z.

4. Membre articulé (2a-2h) selon l'une quelconque des revendications précédentes, **caractérisé en ce qu'**il comporte en outre un dispositif à bras télescopique monté en série le long dudit membre, le dispositif à bras télescopique étant actionné par un ou plusieurs vérins double effet.

5. Membre articulé (2a-2h) selon l'une quelconque des revendications précédentes, **caractérisé en ce que** l'outil (3) est fixé à l'extrémité distale dudit membre (2a-2h) par l'intermédiaire d'une articulation de jonction (8), de préférence pour pivoter autour d'un axe de pivotement (19) sensiblement perpendiculaire aux axes d'articulation (17) des bras (12, 13) du pantographe (1b, 1b').

6. Membre articulé (2a-2h) selon l'une quelconque des revendications précédentes, **caractérisé en ce que** l'outil (3) est fixé à l'extrémité distale du bras escamotable (9) par l'intermédiaire d'une articulation de jonction (8) et **en ce que** le pantographe est replié ou déplié grâce à au moins un vérin (14) double effet, le bras escamotable est placé en position de travail ou en position repliée grâce à au moins un vérin (14) double effet et l'outil est orienté grâce à des moyens de commande d'orientation à vérins ou tilts.

7. Membre articulé (2a-2h) selon l'une quelconque des revendications précédentes, **caractérisé en ce qu'**il comporte en outre un support basculant (4, 29) (5) fixé à l'extrémité proximale des bras dudit membre (2a-2h), en série avec eux, ledit support basculant permettant de fixer le membre articulé sur le véhicule (10), le support basculant tournant dans un plan perpendiculaire à un axe de basculement (28) fixé sur le véhicule.

8. Membre articulé (2a-2h) selon l'une quelconque des revendications précédentes, **caractérisé en ce que** l'outil est un organe de lavage et **en ce qu'**il est adapté à un traitement de parois qui est un lavage de parois d'un ouvrage qui est un tunnel.

9. Véhicule (10) de traitement de parois d'un ouvrage (11), **caractérisé en ce qu'**il comporte au moins un membre articulé (2a-2h) selon l'une quelconque des revendications précédentes et au moins un support basculant (4) (5) de fixation de membre(s) articulé(s) (2a-2h) et **en ce que** l'extrémité proximale dudit membre est fixée au véhicule par l'intermédiaire dudit support basculant (4) (5), le support basculant (4) (5) tournant dans un plan perpendiculaire à un axe de basculement parallèle à la direction de déplacement du véhicule (10) et permettant de déplacer l'outil dans un plan de balayage perpendiculaire à la direction de déplacement du véhicule, un même support basculant pouvant recevoir un ou plusieurs membres articulés, et dans le cas où un même support basculant (4) reçoit plusieurs membres articulés, lesdits membres articulés (2a, 2b, 2c) (2f, 2g, 2h) sont fixés sur le support basculant (4) en des positions angulaires distinctes autour de l'axe de basculement (28).

10. Véhicule (10) selon la revendication 9, **caractérisé en ce qu'**il comporte un châssis escamotable pouvant être monté ou démonté du véhicule (10) et **en ce que** le/les membres articulés (2a-2h), directement ou par l'intermédiaire d'un/de supports basculants (4) (5), sont fixés audit châssis escamotable afin de permettre une autre utilisation audit véhicule lorsque ledit châssis avec ses membres articulés est démonté du véhicule.

## Patentansprüche

1. Mit Gelenken ausgestattetes Glied (2a - 2h), das mit einem Werkzeug (3) zur Behandlung von Wänden eines Bauwerks (11) ausgestattet ist, wobei das Glied in dessen Längsrichtung aus Armen (9, 12, 13) gebildet ist, die wenigstens in Reihe angebracht und untereinander gelenkig sind, um zu ermöglichen, daß das Glied ausgefahren oder eingefahren wird, wobei das Glied einerseits ein proximales Ende mit Mitteln für dessen Befestigung auf einem Fahrzeug (10), das dazu ausgelegt ist, sich entlang des Bauwerks zu bewegen, und andererseits ein das Werkzeug tragendes distales Ende aufweist, wobei wenigstens zwei der Arme (12, 13) einen Pantografen in Z-Form (1b, 1b') mit zwei angelenkten Armen bilden, von denen jeder einerseits aus einem unteren Hauptarm (12) und dessen unteren Gegenarm (15) und andererseits aus einem oberen Hauptarm (13) und dessen oberen Gegenarm (16) gebildet ist, wobei der untere Hauptarm (12) und dessen unterer Gegenarm (15) an einem ihrer jeweiligen beiden Enden am selben Sockel (21) befestigt sind,
wobei der Z-förmige Pantograf wenigstens ein doppeltwirkendes Stellglied (14), das sich zwischen dem Sockel (21) und dem unteren Gegenarm (15) erstreckt, aufweist und dazu ausgelegt ist, daß sich bei dessen Einfahr- und Ausfahrbewegungen dessen distales Ende entlang einer bestimmten Translationsebene translatorisch bewegt, wobei die Einfahr- und Ausfahrbewegungen des Z-förmigen Pantografen durch das wenigstens eine doppelt wirkende Stellglied (14) gesteuert werden,
wobei das mit Gelenken ausgestattete Glied außerdem einen einklappbaren Arm (9) aufweist, der in der Längsrichtung des Glieds in Reihe angebracht ist, wobei der einklappbare Arm (9) zwischen einer festen Arbeitsstellung, in der der Beitrag des einklappbaren Arms zur Höhe des mit Gelenken ausgestatteten Glieds maximal ist, und einer Einklappstellung schwenken kann, wobei der Beitrag des einklappbaren Arms zur Höhe des mit Gelenken ausgestatteten Glieds in der Einklappstellung reduziert ist,
wobei der einklappbare Arm (9) außerdem eine Einfahrstellung aufweist, in der der Beitrag des einklappbaren Arms zur Höhe des mit Gelenken ausgestatteten Glieds minimal ist,
wobei das mit Gelenken ausgestattete Glied zwischen seinem proximalen Ende und seinem distalen Ende der Reihe nach den Z-förmigen Pantografen aus zwei Armen (1b, 1b`) und den einklappbaren Arm (9) aufweist.

2. Mit Gelenken ausgestattetes Glied (2a - 2h) gemäß Anspruch 1, **dadurch gekennzeichnet, daß** der untere Hauptarm (12), der untere Gegenarm (15) und der obere Hauptarm (13) mit Öffnungen versehene Metallplatten sind und daß der untere Gegenarm (16) aus zwei Stangen besteht.

3. Mit Gelenken ausgestattetes Glied (2a - 2h) gemäß Anspruch 1 oder 2, **dadurch gekennzeichnet, daß** es zwei in Reihe angeordnete Stufen von Pantografen aufweist, wobei die Pantografen der Stufen vom selben Z-förmigen Typ (1b, 1b') sind oder verschiedenen Typs sind und dann wenigstens einer vom Z-förmigen Typ ist.

4. Mit Gelenken ausgestattetes Glied (2a - 2h) gemäß einem der vorangehenden Ansprüche, **dadurch gekennzeichnet, daß** es außerdem eine Vorrichtung mit Teleskoparm aufweist, die entlang des Glieds in Reihe angebracht ist, wobei die Vorrichtung mit Teleskoparm durch ein oder mehrere doppeltwirkende Stellglieder betätigt wird.

5. Mit Gelenken ausgestattetes Glied (2a - 2h) gemäß einem der vorangehenden Ansprüche, **dadurch gekennzeichnet, daß** das Werkzeug (3) am distalen Ende des mit Gelenken ausgestatteten Glieds (2a - 2h) mittels eines Verbindungsgelenks (8) befestigt ist, vorzugsweise um um eine Schenkachse (19) zu schwenken, die im Wesentlichen senkrecht zu den Gelenkachsen (17) der Arme (12, 13) des Pantografen (1b, 1b') ist.

6. Mit Gelenken ausgestattetes Glied (2a - 2h) gemäß einem der vorangehenden Ansprüche, **dadurch gekennzeichnet, daß** das Werkzeug (3) am distalen Ende des einklappbaren Arms (9) mittels eines Verbindungsgelenks (8) befestigt ist und daß der Pantograf durch wenigstens ein doppeltwirkendes Stellglied (14) eingefahren oder ausgefahren wird, der einklappbare Arm durch wenigstens ein doppeltwirkendes Stellglied (14) in die Arbeitsstellung oder die Einfahrstellung gebracht wird und das Werkzeug mittels mit Stellgliedern oder Kippvorrichtungen versehenen Steuerungsmitteln zur Orientierung orientiert wird.

7. Mit Gelenken ausgestattetes Glied (2a - 2h) gemäß einem der vorangehenden Ansprüche, **dadurch gekennzeichnet, daß** es außerdem einen kippbaren Sockel (4, 2) (5) aufweist, der am proximalen Ende der Arme des Glieds (2a - 2h) in Reihe mit diesen befestigt ist, wobei der kippbare Sockel ermöglicht, das mit Gelenken ausgestattete Glied auf dem Fahrzeug (10) zu befestigen, wobei sich der kippbare Sockel in einer zu einer am Fahrzeug befestigten Kippachse (28) senkrechten Ebene dreht.

8. Mit Gelenken ausgestattetes Glied (2a - 2h) gemäß einem der vorangehenden Ansprüche, **dadurch gekennzeichnet, daß** das Werkzeug ein Waschgerät ist und daß es für eine Behandlung von Wänden ausgelegt ist, die ein Waschen von Wänden eines Bauwerks ist, das ein Tunnel ist.

9. Fahrzeug (10) zum Behandeln von Wänden eines Bauwerks (11), **dadurch gekennzeichnet, daß** es wenigstens ein mit Gelenken ausgestattetes Glied (2a - 2h) gemäß einem der vorangehenden Ansprüche und wenigstens einen kippbaren Sockel (4) (5) zur Befestigung des (oder der) mit Gelenken ausgestatteten Glieds (bzw. Glieder) (2a - 2h) aufweist und daß das proximale Ende des Glieds mittels des kippbaren Sockels (4) (5) am Fahrzeug befestigt ist, wobei sich der kippbare Sockel (4) (5) in einer zu einer zur Fortbewegungsrichtung des Fahrzeugs (10) parallelen Schwenkachse senkrechten Ebene dreht und ermöglicht, daß das Werkzeug in einer zur Fortbewegungsrichtung des Fahrzeugs senkrechten Schwenkebene bewegt wird, wobei ein und derselbe kippbare Sockel ein oder mehrere mit Gelenken ausgestattete Glieder aufnehmen kann, und im Falle, daß ein und derselbe kippbare Sockel (4) mehrere mit Gelenken ausgestattete Glieder aufnimmt, sind die mit Gelenken ausgestatteten Glieder (2a, 2b, 2c) (2f, 2g, 2h) auf dem kippbaren Sockel (4) in spezifischen Winkelpositionen um die Schwenkachse (28) herum befestigt.

10. Fahrzeug (10) gemäß Anspruch 9, **dadurch gekennzeichnet, daß** es einen zusammenklappbaren Sockel aufweist, der auf dem Fahrzeug befestigt und von diesem abgebaut werden kann, und daß das (bzw. die) mit Gelenken versehene(n) Glied(er) (2a - 2h) direkt oder mittels eines (oder mehrerer) kippbarer Sockel (4) (5) auf dem zusammenklappbaren Chassis befestigt ist (sind), um zu ermöglichen, daß das Fahrzeug für etwas anderes verwendet werden kann, wenn das Chassis mit den mit Gelenken ausgestatteten Gliedern vom Fahrzeug abgebaut ist.

## Claims

1. An articulated member (2a-2h) including a tool (3) for processing walls of a work (11), said member being consisted over its length of arms (9, 12, 13) mounted at least in series and articulated to each other to allow the member to be retracted or extended, said member having, on the one hand, a proximal end provided with means for the mounting thereof on a vehicle (10) adapted to move along said work, and on the other hand, a distal end carrying the tool, two at least of the arms (12, 13) forming a pantograph with two articulated arms of the Z-shaped type (1b, 1b'), consisted, on the one hand, of a lower main arm (12) and of its lower counter-arm (15), and on the other hand, of an upper main arm (13) and its upper counter-arm (16), respectively, the lower main arm (12) and its lower counter-arm (15) being articulated at one of their two respective ends to a same support (21),
said Z-shaped pantograph including at least one double-acting cylinder (14) extended between the support (21) and the lower counter-arm (15) and being configured so that, during the folding and unfolding movements thereof, its distal end is translated along a determined translation plane, said folding and unfolding movements of said Z-shaped pantograph being controlled by said at least one double-acting cylinder (14),
said articulated member further including a retractable arm (9) mounted in series over the length of said member, said retractable arm (9) being able to tilt between a fixed working position in which the contribution of the retractable arm to the height of the articulated member is maximum, and a retracted position, the contribution of the retractable arm to the height of the articulated member being reduced in said retracted position, and
the retractable arm (9) further comprising a folded position in which the contribution of the retractable arm to the height of the articulated member is minimum,
said articulated member including, in the order, between its proximal end and its distal end: the pantograph with two articulated arms of the Z-shaped type (1b, 1b') and the retractable arm (9).

2. The articulated member (2a-2h) according to claim 1, **characterized in that** the lower main arm (12), the lower counter-arm (15) and the upper main arm (13) are perforated metal plates and **in that** the upper counter-arm (16) is consisted of two rods.

3. The articulated member (2a-2h) according to claim 1 or 2, **characterized in that** it includes two stages of pantographs in series, the pantographs of the stages being of the same Z-shaped type (1b, 1b'), or being of different types, at least one of which being of the Z-shaped type.

4. The articulated member (2a-2h) according to any one of the preceding claims, **characterized in that** it further includes a telescopic arm device mounted in series along said member, the telescopic arm device being operated by one or several double-acting cylinders.

5. The articulated member (2a-2h) according to any one of the preceding claims, **characterized in that** the tool (3) is fixed to the distal end of said member (2a-2h) through a coupling articulation (8), preferably to pivot about a pivot axis (19) substantially perpendicular to the axes of articulation (17) of the arms (12, 13) of the pantograph (1b, 1b').

6. The articulated member (2a-2h) according to any one of the preceding claims, **characterized in that** the tool (3) is fixed to the distal end of the retractable arm (9) through a coupling articulation (8) and **in that** the pantograph is folded or unfolded thanks to at least one double-acting cylinder (14), the retractable arm is placed in the working position or in the folded position thanks to at least one double-acting cylinder (14) and the tool is oriented thanks to orientation control means based on cylinders or tilts.

7. The articulated member (2a-2h) according to any one of the preceding claims, **characterized in that** it further includes a tilting support (4, 29) (5) fixed to the proximal end of the arms of said member (2a-2h), in series with them, said tilting support allowing the fixation of the articulated member to the vehicle (10), the tilting support rotating in a plane perpendicular to a tilting axis (28) fixed to the vehicle.

8. The articulated member (2a-2h) according to any one of the preceding claims, **characterized in that** the tool is a washing device and **in that** it is adapted to a processing of walls that is a washing of walls of a work, which is a tunnel.

9. A vehicle (10) for processing walls of a work (11), **characterized in that** it includes at least one articulated member (2a-2h) according to any one of the preceding claims and at least one tilting support (4) (5) for the fixation of articulated member(s) (2a-2h) and **in that** the proximal end of said member is fixed to the vehicle through said tilting support (4) (5), the tilting support (4) (5) rotating in a plane perpendicular to a tilting axis parallel to the direction of displacement of the vehicle (10) and allowing displacing the tool in a sweeping plane perpendicular to the direction of displacement of the vehicle, a same tilting support being able to receive one or several articulated members, and in the case where a same tilting support (4) receives several articulated members, said articulated members (2a, 2b, 2c) (2f, 2g, 2h) are fixed to the tilting support (4) at distinct angular positions about the tilting axis (28).

10. The vehicle (10) according to claim 9, **characterized in that** it includes a retractable frame that can be mounted on or dismounted from the vehicle (10) and **in that** the articulated member(s) (2a-2h), directly or through one/several tilting support(s) (4) (5), are fixed to said retractable frame in order to allow another use for said vehicle when said frame with its articulated members is dismounted from the vehicle.
